# EUROPÄISCHE PATENTSCHRIFT

(11) **EP 1 934 534 B1**
(45) Veröffentlichungstag und Bekanntmachung des Hinweises auf die Patenterteilung: **09.12.2009**
(21) Anmeldenummer: 06806239.7
(22) Anmeldetag: 12.10.2006
(51) Int. Cl.: F24C 15/20

(54) **DUNSTABZUGSHAUBE FÜR EINEN KOMBIDÄMPFER**
EXHAUSTER HOOD FOR A COMBI-STEAMER
HOTTE D'ASPIRATION POUR FOUR MIXTE

(30) Priorität: 14.10.2005 DE 202005016265 U
(43) Veröffentlichungstag der Anmeldung: 25.06.2008
(73) Patentinhaber: Maier, Max, 71636 Ludwigsburg (DE)
(72) Erfinder: Maier, Max, 71636 Ludwigsburg (DE)
(74) Vertreter: Menges, Rolf
(86) Internationale Anmeldenummer: PCT/EP2006/009885
(87) Internationale Veröffentlichungsnummer: WO 2007/042307

(56) Entgegenhaltungen:
- EP-A- 1 693 622
- DE-A1- 10 020 205
- DE-A1- 10 147 818
- DE-A1- 19 653 644

## Beschreibung

Die Erfindung betrifft eine Dunstabzugshaube der im Oberbegriff des Patentanspruchs 1 angegebenen Art.

Eine solche Dunstabzugshaube ist aus der DE 101 47 818 A1 bekannt. Die bekannte Dunstabzugshaube soll zwei Anforderungen gerecht werden, nämlich in Abluft enthaltene Wrasen herausfiltern und geruchstragende Abgase zersetzen. Mit Hilfe eines Sauggebläses wird Garatmosphäre aus einem Gargerät wie einem Kombidämpfer über eine oberhalb der Vorderseite des Gargerätes schräg angeordnete Absaugöffnung angesaugt, durch einen Fettfilter hindurch geleitet und innerhalb der Dunstabzugshaube einem Kondensationswärmetauscher zugeführt. Dieser Kondensationswärmetauscher, der zum Niederschlag der in der eingesaugten Garatmosphäre enthaltenen Wrasen dient, wird über einen Kaltwasserzulauf mit Wasser gekühlt, das zuvor die Kaltseite eines Peltierelementes passiert hat. Der in dem Kondensationswärmetauscher intern geführte Wasserstrom erwärmt sich durch die Wechselwirkung mit der eingesaugten Garatmosphäre und wird anschließend der Heißseite des Peltierelementes zugeführt. Das an der Heißseite erwärmte Wasser fließt über einen Warmwasserablauf zu einem Dampfgenerator des Gargerätes. Durch Wechselwirkung mit dem Kondensationswärmetauscher entstandenes Kondensat gelangt über einen Kanal des Gargerätes in einen Abfluss oder in ein Sammelbehältnis desselben. Dieser Kanal dient zugleich als Abluftkanal für ein in das Gargerät integriertes wrasenerzeugendes Ablöschsystem, wobei die Abluft samt Wrasen der Dunstabzugshaube über den Abluftkanal zugeleitet wird. Die eingesaugte Garatmosphäre, die von Wrasen gereinigt ist, und die über den Abluftkanal zugeführte Abluft sind geruchstragende Gase, die zur Geruchsbeseitigung einem Katalysator zugeführt werden. Der Katalysator wird von einem Heizelement auf Betriebstemperatur gehalten, um die geruchstragenden Gase zu zersetzen und trockene Luft zu erzeugen. Alternativ kann der Katalysator auch über die Heißseite des Peltierelementes auf die Arbeitstemperatur erwärmt werden. Die Temperatur, bei der die erwünschte Zersetzung von geruchstragenden Gasen erfolgt, liegt bei etwa 450 °C. Bei dem Öffnen der Tür eines Kombidämpfers od. dgl. treten große feuchtigkeitshaltige Luftmengen aus, die.in der Größenordnung von 850 m³ liegen können und durch die Dunstabzugshaube zu bewältigen sind. Bevor diese Luft zu dem Katalysator an der Austrittsöffnung der Dunstabzugshaube gelangt, ist sie in dem Kondensationswärmetauscher abgekühlt worden. Es ist schwierig, trotz des Vorhandenseins des Peltierelements, unter diesen Umständen die erforderliche hohe Temperatur in dem Katalysator aufrechtzuerhalten. Weiter tritt die Abluft aus dem Abluftkanal des Kombidämpfers offenbar in die Dunstabzugshaube ein und gelangt direkt zu dem Wärmetauscher und anschließend zu dem Katalysator, um über die Austrittsöffnung auszutreten. Die den Kombidämpfer über den Abluftkanal verlassende Abluft kann aber auch wrasen- und fetthaltig sein, also Partikel enthalten, mit denen dann die Umgebung belastet wird.

Aufgabe der Erfindung ist es, eine Dunstabzugshaube der im Oberbegriff des Patentanspruchs 1 angegeben Art so zu verbessern, dass die aus der Dunstabzugshaube austretende Luft zumindest von Partikeln einschließlich Fetttröpfchen befreit ist.

Diese Aufgabe ist erfindungsgemäß durch eine Dunstabzugshaube mit den im Patentanspruch 1 angegeben Merkmalen gelöst.

Bei der Dunstabzugshaube nach der Erfindung ist ein zu der stromaufwärtigen Seite des Einlassfilters führender Beipasskanal vorgesehen für den Anschluss an den Abluftkanal ausgebildet ist. Das hat den Vorteil, dass die über den Abluftkanal in die Dunstabzugshaube gelangende Abluft aus dem Kombidämpfer zunächst von Partikeln (einschließlich Fetttröpfchen) befreit wird, bevor sie zu dem Kondensationswärmetauscher gelangt und über die Austrittsöffnung die Dunstabzugshaube verlässt. Somit wird das Innere der Dunstabzugshaube nicht mit Fett verunreinigt und die Umgebung nicht mit unerwünschten Partikeln belastet. Darüber hinaus ist der Kondensationswärmetauscher erfindungsgemäß mit dem durch das Sauggebläse erzeugten Luftstrom beaufschlagbar, mit dem er ausreichend kühlbar ist.

Der Kondensationswärmetauscher kann daher einen wesentlich einfacheren Aufbau haben und benötigt insbesondere keine eigene Energiequelle.

Vorteilhafte Ausgestaltungen der Erfindung bilden die Gegenstände der Unteransprüche.

Wenn in einer Ausgestaltung der Dunstabzugshaube nach der Erfindung eine Einrichtung zur Geruchsbeseitigung als Zeolithfilter ausgebildet ist, lässt sich die Geruchsbeseitigung einfach und zuverlässig bewerkstelligen, weil ein Zeolithfilter für seine Wirksamkeit keine erhöhte Temperatur benötigt. Eine erhöhte Temperatur wird erst später benötigt, wenn der Zeolithfilter regeneriert wird.

Wenn in weiterer Ausgestaltung der Dunstabzugshaube nach der Erfindung der Kondensationswärmetauscher ein außen im Luftstrom des Sauggebläses liegender, innen mit einer Öffnung mit großer Wärmetauschfläche versehener Metallkörper ist, hat der Kondensationswärmetauscher einen im wesentlichen wartungsfreien Aufbau.

Wenn in einer weiteren Ausgestaltung der Dunstabzugshaube nach der Erfindung der Einlassfilter einen dem Partikelfilter in Strömungsrichtung vorgeschalteten Agglomerator aufweist, werden.kleinere Partikel, die von dem Partikelfilter nicht ohne weiteres abgeschieden werden können, zunächst in größere Partikel umgewandelt, die von dem Partikelfilter mit Sicherheit abgeschieden werden können. Der Partikel- oder Fettfilter ist vorzugsweise ein sogenannter Zyklon-Filter der Firma Rentschler REVEN Lüftungssysteme GmbH, 74372 Sersheim, mit dem ein Abscheidewirkungsgrad von ca. 99 % erzielbar ist.

Wenn in einer weiteren Ausgestaltung der Dunstabzugshaube nach der Erfindung der stromaufwärtigen Seite des Partikelfifters eine Wassersprüheinrichtung zugeordnet ist, die vorzugsweise mit Ultraschall arbeitet, lässt sich in die feuchtigkeitshaltige Abluft aus dem Kombidämpfer, die über die Absaugöffnung in die Dunstabzugshaube nach der Erfindung eintritt, kaltes Wasser in Form von feinstverteilten Tröpfchen einsprühen, die den ganz feinen heißen Dampf an sich binden und somit zu größeren Wassertröpfchen werden, die durch den Partikelfilter leichter abgeschieden werden können.

Wenn in einer weiteren Ausgestaltung der Dunstabzugshaube nach der Erfindung der Beipasskanal an seiner Außenseite mit Wärmetauschrippen versehen ist, kann die aus dem Kombidämpfer über dem Abluftkanal und über den Einlassfilter in die Dunstabzugshaube gelangende Abluft aus dem Kombidämpfer wirksam vorgekühlt werden, bevor sie durch das Sauggebläse zu dem Kondensationswärmetauscher gefördert wird.

Wenn in einer weiteren Ausgestaltung der Dunstabzugshaube nach der Erfindung gegenüber der stromaufwärtigen Seite des Einlassfilters an einem Gehäuse der Dunstabzugshaube eine Klappe angelenkt ist, so bildet diese im aufgeklappten Zustand oberhalb der Tür des Kombidämpfers eine glockenartige Auffangvorrichtung, welche den bei geöffneter Tür aus dem Kombidämpfer austretenden Dampf zum überwiegenden Teil in die Dunstabzugshaube leitet.

Wenn in einer weiteren Ausgestaltung der Dunstabzugshaube nach der Erfindung an den beiden einander gegenüberliegenden seitlichen Enden der Klappe kreissegmentförmige Wände angebracht sind, bildet die geöffnete Klappe der Dunstabzugshaube oberhalb der Tür des Kombidämpfers eine glockenartige Dampfauffangvorrichtung, die den Dampf nicht nur auffängt, sondern auch auf der stromaufwärtigen Seite des Einlassfilters so lange zusammenhält, bis das Sauggebläse ausreichend Zeit hatte, den gesamten Dampf zu dem Kondensationswärmetauscher und zu der Austrittsöffnung weiterzuleiten.

Wenn in einer weiteren Ausgestaltung der Dunstabzugshaube nach der Erfindung der Kondensationswärmetauscher als ein flacher Kanal ausgebildet ist, der den Beipasskanal bildet, ergeben sich noch bessere Strömungsverhältnisse und ein noch effizienterer Wärmeaustausch.

Wenn in einer weiteren Ausgestaltung der Dunstabzugshaube nach der Erfindung sie einen der Absaugöffnung vorgeschalteten Ansaugteil als Dampfauffangvorrichtung aufweist, lässt sich die Dampfauffangvorrichtung leichter für das Auffangen eines großen Dampfvolumens auslegen als in der Ausgestaltung mit einer schwenkbaren Klappe.

Wenn in einer weiteren Ausgestaltung der Dunstabzugshaube nach der Erfindung sie einen Saugkanal enthält, an dessen Einlassseite der Einlassfilter und an dessen Auslassseite das Sauggebläse angeordnet ist, besteht nicht nur die Möglichkeit eines effizienteren Wärmeaustausches, sondern es besteht auch Platz für das Unterbringen von weiterem Gerät innerhalb des Saugkanals.

Wenn in einer weiteren Ausgestaltung der Dunstabzugshaube nach der Erfindung die Förderseite des Sauggebläses in einen Auslasskanal mündet, der zu der Austrittsöffnung führt, lässt sich auch der Auslasskanal als ein relativ flacher Kanal in der Dunstabzugshaube ausbilden, der sich leicht der Ausdehnung des Saugkanals anpassen lässt und erlaubt, die Austrittsöffnung an einer für eine Bedienungsperson leichter zugänglichen Stelle an der Dunstabzugshaube vorzusehen.

Wenn in einer weiteren Ausgestaltung der Dunstabzugshaube nach der Erfindung der Kondensationswärmetauscher gemeinsam mit einer Wanne einen Luftströmungskanal begrenzt, dessen Einlassseite mit einem Ansaugteil der Dunstabzugshaube und deren Auslassseite mit dem Sauggebläse verbunden ist, bildet der Kondensationswärmetauscher eine Wand des Saugkanals und erlaubt, im Gegenstrom auf einer Seite des Kondensationswärmetauschers aus dem Kombidämpfer austretenden Dampf vorbeizuleiten und auf der entgegengesetzten Seite durch das Sauggebläse geförderte Luft, wodurch sich die Wärmeaustauschbilanz weiter verbessern lässt.

Wenn in einer weiteren Ausgestaltung der Dunstabzugshaube nach der Erfindung in dem Saugkanal stromabwärts des Einlassfilters ein Plasmamodul angeordnet ist, hat die Dunstabzugshaube einen wirksamen Geruchsbeseitiger, der den sonst für diesen Zweck eingesetzten Zeolithfilter ersetzt. Ein solcher Plasmamodul kann beispielsweise von einer Gasreinigungstechnologie Gebrauch machen, bei der es ich um ein nichtthermisches, plasma-chemisches Verfahren mit offenem, atmosphärischem, also Normaldruck-Plasma handelt. Durch die Abluftbehandlung in einem solchen Plasmamodul lassen sich kleinste gasförmige, organische Kohlenstoffverbindungen wie u.a. Geruchsmoleküle umweltverträglich beseitigen. Diese Technologie dient gleichzeitig zur Entkeimung der Luft. In dem Plasmamodul spielt sich ein Reaktions- und Oxidationsprozess ab. Beim Durchströmen einer Hochspannungs-Entladungsquelle, die ein offenes, atmosphärisches Plasma erzeugt, wird Rohgas, das durch den Partikel- oder Fettfilter vorgefiltert, das heißt von Feststoffen und Aerosolen befreit worden ist, u.a. mit atomarem Sauerstoff angereichert. Diese Art der Luftreinigung ist druckschriftlich beispielsweise aus der DE 103 12 309 A1 oder aus der EP 1 249 265 B1 bekannt.

Wenn in einer weiteren Ausgestaltung der Dunstabzugshaube nach der Erfindung dem Plasmamodul ein in dem Saugkanal angeordneter Aktivkohlefilter nachgeschaltet ist, werden, falls nichtoxidierte Verbindungen den Plasmamodul verlassen sollten, diese in der anschließenden Aktivkohle zurückgehalten und dort zur Oxidation gebracht. Die Aktivkohle fungiert in diesem Fall als ein Speicherreaktor, der u.a. Ozon in Luftsauerstoff zurückführt. Aufgrund dieser Technik ergibt sich eine kostengünstige, extrem lange Standzeit der Aktivkohle, da diese sich während des Prozesses selbst regeneriert. Ein Filteraustausch ist daher nur in Ausnahmefällen zu erwarten.

Wenn in einer weiteren Ausgestaltung der Dunstabzugshaube nach der Erfindung der Einlassfilter einen massiven Metallblock hat oder ein massiver Metallblock ist, so wirkt dieser Metallblock als ein zusätzlicher Kondensator und verbessert dadurch die Wirkung der Dunstabzugshaube nach der Erfindung.

Ausführungsbeispiele der Erfindung werden im Folgenden unter Bezugnahme auf die Zeichnungen näher beschrieben. Es zeigt
- Fig. 1: eine erste Ausführungsform einer Dunstabzugshaube nach der Erfin- dung, angeordnet auf einem Kombidämpfer,
- Fig. 2: in gleicher Darstellung wie in Fig. 1 eine zweite Ausführungsform der Dunstabzugshaube nach der Erfindung und
- Fig. 3: in gleicher Darstellung wie in Fig. 1 eine dritte Ausführungsform der Dunstabzugshaube nach der Erfindung.

Fig. 1 zeigt einen Kombidämpfer 10, auf dem eine insgesamt mit 12 bezeichnete erste Ausführungsform einer Dunstabzugshaube nach der Erfindung angeordnet ist. Der Kombidämpfer 10 hat eine Fronttür 14, die durch Verschwenken um eine vertikale Achse geöffnet und geschlossen werden kann. Weiter hat der Kombidämpfer 10 einen Abluftkanal 16, bei dem es sich um ein aus dem Inneren des Kombidämpfers nach außen führendes Rohr handelt. Der Abluftkanal 16 kann auch einfach ein Abluftauslass sein. Der Abluftkanal 16 gehört zu einem in den Kombidämpfer integrierten wrasenerzeugenden Ablöschsystem (nicht dargestellt). Innerhalb eines Kombidämpfers gibt es verschiedene Möglichkeiten zum Garen. Zu garende Speisen können einfach gedämpft werden, wobei dann zum Beispiel bei 100 °C immer wieder Wasser eingespritzt wird. Die zu garenden Speisen können in dem Kombidämpfer aber auch trocken aufgeheizt werden entsprechend dem Anbraten von Speisen in einer Pfanne, woraufhin dann die Speisen abgelöscht werden, wobei sie auf eine höhere Temperatur von beispielsweise 200 oder 250 °C aufgeheizt werden. Das ist ein Ablöschvorgang, bei dem Wrasen erzeugt wird, der mit Abluft über den Abluftkanal 16 nach außen geleitet wird. Größere Kombidämpfer mit 200 Liter oder 1000 Liter Inhalt, wie sie im Gastronomiebereich eingesetzt werden, geben über den Abluftkanal 16 und beim Öffnen der Fronttür 14 große feuchtigkeitshaltige Luftmengen ab, die nicht einfach in die Umgebung abgelassen werden können. Solche Kombidämpfer werden daher mit einer Dunstabzugshaube wie der Dunstabzugshaube 12 ausgerüstet oder nachgerüstet.

Die Dunstabzugshaube 12 hat ein quaderförmiges Gehäuse 20, das im Wesentlichen allseitig geschlossen ist, dabei aber an der Unterseite eine Öffnung zum Anschluss an den Abluftkanal 16, auf einer dazu entgegengesetzten Schmalseite eine Absaugöffnung 22 und auf der der Eintrittsseite des Abluftkanals 16 gegenüberliegenden Seite eine Austrittsöffnung 24 aufweist, die vorzugsweise in die unmittelbare Umgebung der Dunstabzugshaube 12 führt, stattdessen aber auch an einen Auslasskanal angeschlossen sein könnte. Die Absaugöffnung 22 kann mittels einer Klappe 26, die oben an dem Gehäuse 20 angelenkt ist, so dass sie um eine horizontale Achse 28 schwenkbar ist, geöffnet und geschlossen werden. An den beiden einander gegenüberliegenden seitlichen Enden der Klappe 26 sind zwei kreissegmentförmige Wände 28 angebracht, von denen in Fig. 1 nur eine sichtbar ist. Die geöffnete Klappe 26 bildet so oberhalb der Fronttür 14 des Kombidämpfers 10 eine Dampfauffangvorrichtung.

In dem Gehäuse 20 sind hinter der Absaugöffnung 22 in Strömungsrichtung hintereinander ein insgesamt mit 30 bezeichneter Einlassfilter, ein Sauggebläse 32 und ein insgesamt mit 34 bezeichneter Kondensationswärmetauscher zur Entfeuchtung von Wrasen und die Austrittsöffnung 24 angeordnet. Die bei geöffneter Klappe 26 in die Dunstabzugshaube 12 eintretende, feuchtigkeitshaltige Luft, die bei dem Öffnen der Fronttür 14 aus dem Kombidämpfer 10 austritt, wird durch die Wirkung des Sauggebläses 32 in die Absaugöffnung 22 eingesaugt, durch den Einlassfilter 30 hindurchgesaugt, durch den Kondensationswärmetauscher 34 hindurchgeblasen und über die Austrittsöffnung 24 nach außen geleitet. Der Einlassfilter 30 besteht aus einem Partikelfilter 30a und aus einem stromaufwärts davon angeordneten Agglomerator 30b. Der Partikelfilter 30a ist vorzugsweise ein sogenannter Zyklon-Filter. Der Agglomerator 30b ist eine Art Metallgestrick. Unterhalb des Einlassfilters 30 ist eine Auffangwanne 36 für abgeschiedenes Wasser und Fett angeordnet. Statt der Auffangwanne oder zusätzlich kann ein Ablauf 30c vorgesehen sein. Der Kondensationswärmetauscher 34 ist ein außen im Luftstrom des Sauggebläses 32 liegender, innen mit einer Öffnung mit großer Wärmetauschfläche versehener Metallkörper, also ein völlig passives Gerät ohne eigene Energiequelle. Er dient zum Entfeuchten der durch ihn hindurchgehenden Luft. Diese gelangt anschließend in einen stromabwärts über der Austrittsöffnung 24 angeordneten Geruchsfilter 40, insbesondere einen Zeolithfilter, der in der Luft mitgeführte Geruchsstoffe bindet.

Von dem Auslassende des Abluftkanals 16 führt hier ein als Rohrleitung ausgebildeter Beipasskanal 38 zu der stromaufwärtigen Seite des Einlassfilters 30. Bei der in Fig. 1 dargestellten Ausführungsform ist der Beipasskanal 38 hinter dem Kondensationswärmetauscher nach oben geführt. Zusätzlich kann ein weiterer Beipasskanal (in Fig. 1 nicht sichtbar) vor dem Kondensationswärmetauscher 34 nach oben und dann nach rechts zu der stromaufwärtigen Seite des Einlassfilters 30 geführt werden. Wichtig ist, dass der Beipasskanal 38 so bemessen ist, dass die gesamte Abluft aus dem Kombidämpfer 10, die über den Abluftkanal 16 austritt, problemlos zu der stromaufwärtigen Seite des Einlassfilters 30 geleitet werden kann. Auch diese Abluft wird somit in dem Partikelfilter 30a, der vorzugsweise als Fettfilter, aber auch als Wasserabscheider dient, von Partikeln einschließlich Fetttröpfchen befreit, um dann unter Saugwirkung des Sauggebläses 32 den Kondensationswärmetauscher 34 und schließlich den Geruchsfilter40 zu passieren. Die den Beipasskanal 38 bildende Rohrleitung ist an ihrer Außenseite mit Wärmetauschrippen 42 versehen. Die zu der stromaufwärtigen Seite des Einlassfilters 30 geleitete Abluft kann so mit Hilfe der durch das Sauggebläse 32 durch die Dunstabzugshaube 12 hindurch gesaugten Luft vorgekühlt werden. Dabei entstehendes Kondensat kann über den Auslass des Beipasskanals 38, welcher sich oberhalb der Auffangwanne 36 befindet, direkt in diese abgegeben werden.

Der stromaufwärtigen Seite des Partikelfilters 30a ist eine vorzugsweise mit Ultraschall arbeitende Wassersprüheinrichtung 44 zugeordnet, die durch eine Sprühdüse lediglich angedeutet ist. Die Wassersprüheinrichtung 44 gibt feinstverteilte Wassertröpfchen in den in die Dunstabzugshaube 12 eintretenden Abluftstrom ab. An den feinstverteilten Wassertröpfchen lagert sich Feuchtigkeit aus der Abluft an, so dass größere Tröpfchen entstehen, die durch den Partikelfilter 30a wirksamer abgeschieden werden können.

Fig. 2 zeigt in gleicher Darstellung wie in Fig. 1 eine zweite Ausführungsform der Dunstabzugshaube nach der Erfindung, die insgesamt mit 12' bezeichnet ist. Die Dunstabzugshaube 12' unterscheidet sich von der Dunstabzugshaube 12 im Wesentlichen durch die unterschiedliche Ausbildung des Saugkanals 54' gegenüber dem Saugkanal 54 nach Fig. 1 und insbesondere durch die unterschiedliche Ausbildung des Kondensationswärmetauschers 34' gegenüber dem Kondensationswärmetauscher 34 sowie durch den dadurch völlig anders gestalteten Beipasskanal 38' im Vergleich zu dem Beipasskanal 38.

Das Gehäuse 20 der Dunstabzugshaube 12' hat in ihrem unteren, an den Kombidämpfer 10 angrenzenden Teil eine Wanne 58, durch die der Abluftkanal 16 hindurch geführt ist. In Fig. 2 ist der Abluftkanal 16 links durch ein schräg abgeschnittenes Rohr angedeutet. Oberhalb der Wanne 58 ist ein schraffiert dargestellter flacher Kanal 59 angeordnet, der bei der zweiten und dritten Ausführungsform der Dunstabzugshaube 12' bzw. 12" den Kondensationswärmetauscher 34' und den Beipasskanal 38' bildet. Dieser Kanal 59 ist in Draufsicht im Bereich des Sauggebläses 32 schmal (und hat etwa die Breite des Sauggebläses 32) und erweitert sich zu dem Einlassfilter 30 hin schließlich bis auf dessen Breite. In den Kanal 59 mündet in Fig. 2 links der Abluftkanal 16. Dampf, der über den Abluftkanal 16 in den Kanal 59 eintritt, strömt in Richtung zu der Einlassseite des Einlassfilters 30 und entspannt sich dabei, weil der Kanal 59 in dieser Richtung in der Breite zunimmt. Der Kanal 59, der Abstand von dem Boden der Wanne 58 hat, wie in Fig. 2 zu erkennen, wird beidseitig von Luft umströmt und dadurch gekühlt, damit der Dampf in dem Kondensationswärmetauscher 34' kondensiert. Der Kanal 59 hat zu dem Abluftkanal 16 hin ein Gefälle, so dass in dem Kanal 59 kondensierter Dampf zurück in den Abluftkanal 16 und so in den Kombidämpfer 10 fließen kann. Auf der Vorderseite des Einlassfilters 30 hat der Kanal 59 drei über dessen Breite verteilte Schlitze (nicht dargestellt), über die der Dampf aus dem Kanal 59 in ein Ansaugteil 47' austritt, um schließlich durch einen Agglomerator 30b hindurch in einen Partikel- oder Fettfilter 30a und schließlich über einen Saugkanal 54' zu dem Sauggebläse 32 zu gelangen. Die Förderseite des Sauggebläses 32 mündet in einen Auslasskanal 56, der zu der Austrittsöffnung 24 führt, auf der ein Geruchsfilter 48 angeordnet ist. Als Leitvorrichtung für die Strömung ist innerhalb des Ansaugteils 47' ein Prallblech 50 angeordnet.

Der aus den genannten Schlitzen (nicht dargestellt) austretende Dampf, der in dem als Kondensationswärmetauscher 34' dienenden schmalen Kanal 59 nicht kondensiert ist, wird durch das Sauggebläse 32 durch den Agglomerator 30b und den Partikel- oder Fettfilter 30a hindurchgesaugt. Der Fettfilter 30a ist bei der Dunstabzugshaube 12' ein massiver Block aus Aluminium und wirkt somit ebenfalls als Kondensator, der das Kondensieren des Dampfes unterstützt, bevor dieser zu dem Sauggebläse 32 gelangt. Auf dem Weg von dem Partikel- oder Fettfilter 30a zu dem Sauggebläse 32 kondensiert der Dampf auch an den Seitenwänden des Saugkanals 54'. Das Kondensat gelangt in eine Auffangrinne 35 und schließlich über die nicht dargestellten Schlitze, über die der Dampf austritt, zurück zu dem Abluftkanal 16 oder zu einem speziellen Ablauf 30c, der in Fig. 2 nicht dargestellt ist. Der flache Kanal 59, der den Kondensationswärmetauscher 34' bildet, erstreckt sich im Wesentlichen über die gesamte Grundfläche der Dunstabzugshaube 12' und ist daher sehr effizient. Luft, die durch das Sauggebläse 32 über den Ansaugteil 47' in die Dunstabzugshaube 12' eingesaugt wird, strömt über den Kondensationswärmetauscher 34' sowohl an dessen Oberseite als auch an dessen Unterseite, weil der flache Kanal 59 Abstand von dem Boden der Wanne 58 hat. Der Raum zwischen der Unterseite des Kondensationswärmetauschers 34' und dem Boden der Wanne 58 ist ebenfalls an die Saugseite des Sauggebläses 32 angeschlossen, so dass der Kondensationswärmetauscher 34' beidseitig von der durch das Sauggebläse 32 angesaugten Luft umströmt wird.

In dem Kanal 59 des Kondensationswärmetauschers 34 kann zusätzlich eine Kupferschlange angeordnet sein, die einlassseitig an einen Kaltwasseranschluss des Kombidämpfers 10 und ausgangsseitig an den Wasserzulauf des Kombidämpfers 10 angeschlossen ist. Diese Kupferschlange ist der Übersichtlichkeit halber in Fig. 2 nicht dargestellt worden. Das in der Kupferleitung stehende Wasser kühlt den durch den Kanal 59 hindurchgehenden Heißdampf. Wenn der Kombidämpfer 10 Wasser benötigt und seine Wasserzufuhr öffnet, gelangt das Wasser, das zuvor in der Kupferschlange stand, in den Kombidämpfer 10, wo es verbraucht wird. Eine entsprechende Menge Wasser rückt in der Kupferschlange nach, so dass diese ausreichend kalt bleibt, um den Kondensationsvorgang des durch den Kanal 59 hindurchgehenden Dampfes zu unterstützen.

Fig. 3 zeigt eine zweite Ausführungsform einer insgesamt mit 12" bezeichneten Dunstabzugshaube. Diese Ausführungsform unterscheidet sich von der mit Bezug auf Fig. 2 beschriebenen hauptsächlich dadurch, dass in dem Saugkanal 54' stromabwärts von dem Partikel- oder Fettfilter 30a ein Plasmamodul 60 angeordnet ist, welchem ein Aktivkohlefilter 48' nachgeschaltet ist. Dadurch entfällt der bei der Dunstabzugshaube 12' über der Austrittsöffnung angeordnete Geruchsfilter 48. Weiterhin ist es nicht notwendig, die Austrittsöffnung 24 an für eine Bedienungsperson bequem zugänglicher Stelle vorzusehen. Die Austrittsöffnung 24 befindet sich daher in Fig. 3 etwa wieder an gleicher Stelle wie bei der Ausführungsform nach Fig. 1. Statt eines Geruchsfilters ist über der Austrittsöffnung 24 einfach ein in Fig. 3 gestrichelt angedeutetes Gitter angeordnet. Der Plasamodul 60 ist ein zylindrisches Teil, das in dem Saugkanal 54' befestigt ist. Luft, die durch das Sauggebläse 32 durch das Ansaugteil 54' und den Partikel- oder Fettfilter 30a hindurchgesaugt worden ist, geht durch den Plasmamodul 60 hindurch. Anschließend durchströmt die Luft den Aktivkohlefilter 48'. Anschließend an den Aktivkohlefilter 48' strömt die Luft durch das Sauggebläse 32 und schließlich in dem Auslasskanal 56 nach oben zu der Austrittsöffnung 24. Falls nichtoxidierte Verbindungen den Plasmamodul 60 verlassen, werden sie in der Aktivkohle des sich anschließenden Aktivkohlefilters 48' zurückgehalten und dort zur Oxidation gebracht, wie eingangs erläutert.

## Patentansprüche

1. Dunstabzugshaube (12) für einen Kombidämpfer (10) mit einer Fronttür (14) und einem zusätzlichen Abluftkanal (16) oder -auslass,
wobei die Dunstabzugshaube (12) aufweist
- eine Absaugöffnung (22),
- einen Einlassfilter (30) mit wenigstens einem Partikelfilter (30a),
- ein Sauggebläse (32),
- einen Kondensationswärmetauscher (34) zur Entfeuchtung von Wrasen,
- einen Anschluss für den Abluftkanal (16) oder -auslass und
- eine vorzugsweise in die unmittelbare Umgebung der Dunstabzugshaube (12) führende Austrittsöffnung (24),
**dadurch gekennzeichnet,**
- **dass** ein zu der stromaufwärtigen Seite des Einlassfilters (30) führender Beipasskanal (38) für den Anschluss an den Abluftkanal (16) oder -auslass ausgebildet ist, und
- **dass** der Kondensationswärmetauscher (34) mit dem durch das Sauggebläse (32) erzeugten Luftstrom beaufschlagbar ist.

2. Dunstabzugshaube nach Anspruch 1, **gekennzeichnet durch** einen Zeolithfilter (40) als eine Einrichtung zur Geruchsbeseitigung.

3. Dunstabzugshaube nach Anspruch 1 oder 2, **dadurch gekennzeichnet, dass** der Kondensationswärmetauscher (34) ein außen im Luftstrom des Sauggebläses (32) liegender, innen mit einer Öffnung mit großer Wärmetauschfläche versehener Metallkörper ist.

4. Dunstabzugshaube nach einem der Ansprüche 1 bis 3, **dadurch gekennzeichnet, dass** der Einlassfilter (30) einen dem Partikelfilter (30a) vorgeschalteten Agglomerator (30b) aufweist.

5. Dunstabzugshaube nach einem der Ansprüche 1 bis 4, **gekennzeichnet durch** eine der stromaufwärtigen Seite des Partikelfilters (30a) zugeordnete vorzugsweise mit Ultraschall arbeitende Wassersprüheinrichtung (44).

6. Dunstabzugshaube nach einem der Ansprüche 1 bis 5, **dadurch gekennzeichnet, dass** der Beipasskanal (38) an seiner Außenseite mit Wärmetauschrippen (42) versehen ist.

7. Dunstabzugshaube nach einem der Ansprüche 1 bis 6, **gekennzeichnet durch** eine gegenüber der stromaufwärtigen Seite des Einlassfilters (30a) an einem Gehäuse (20) der Dunstabzugshaube (12) angelenkte Klappe (26).

8. Dunstabzugshaube nach Anspruch 7, **dadurch gekennzeichnet, dass** an den beiden einander gegenüberliegenden seitlichen Enden der Klappe (26) kreissegmentförmige Wände (28) angebracht sind.

9. Dunstabzugshaube nach Anspruch 1, **dadurch gekennzeichnet, dass** der Kondensationswärmetauscher (34') als ein flacher Kanal (59) ausgebildet ist, der den Bypasskanal (38') bildet.

10. Dunstabzugshaube nach Anspruch 9, **dadurch gekennzeichnet, dass** sie einen der Absaugöffnung (22) vorgeschalteten Ansaugteil (47) als Dampfauffangvorrichtung (46) aufweist.

11. Dunstabzugshaube nach Anspruch 9 oder 10, **dadurch gekennzeichnet, dass** sie einen Saugkanal (54) enthält, an dessen Einlassseite der Einlassfilter (30) und an dessen Auslassseite das Sauggebläse (32) angeordnet ist.

12. Dunstabzugshaube nach Anspruch 11, **dadurch gekennzeichnet, dass** die Förderseite des Sauggebläses (32) in einen Auslasskanal (56) mündet, der zu der Austrittsöffnung (24) führt.

13. Dunstabzugshaube nach einem der Ansprüche 9 bis 12, **dadurch gekennzeichnet, dass** der Kondensationswärmetauscher (34') gemeinsam mit einer Wanne (58) einen Luftströmungskanal (39) begrenzt, dessen Einlassseite mit einem Ansaugteil (47') der Dunstabzugshaube (12') und dessen Auslassseite mit dem Sauggebläse (32) verbunden ist.

14. Dunstabzugshaube nach Anspruch 11 oder 12, **dadurch gekennzeichnet, dass** in dem Saugkanal (54) stromabwärts des Einlassfilters (30) ein Plasmamodul (60) angeordnet ist.

15. Dunstabzugshaube nach Anspruch 14, **dadurch gekennzeichnet, dass** dem Plasmamodul ein in dem Saugkanal (54) angeordneter Aktivkohlefilter (48') nachgeschaltet ist.

16. Dunstabzugshaube nach einem der Ansprüche 9 bis 15, **dadu̇rch gekennzeichnet, dass** der Einlassfilter (30) einen massiven Metallblock hat oder ein massiver Metallblock ist.

## Claims

1. A vapour extractor hood (12) for a combination steamer (10), having a front door (14) and an additional exhaust duct (16) or exhaust outlet,
said vapour extractor hood (12) comprising:
- a suction opening (22),
- an inlet filter (30) including at least one particle filter (30a),
- a suction blower (32),
- a condensation heat exchanger (34) for dehumidifying vapor,
- a connection for the exhaust duct (16) or exhaust outlet, and
- an exit opening (24) preferably leading into the immediate vicinity of the vapour extractor hood (12),
**characterized in that**
- a bypass duct (38) is provided which is routed to the upstream side of the inlet filter (30) and configured for connection to the exhaust duct (16) or exhaust outlet, and
- the condensation heat exchanger (34) is adapted to be exposed to the air stream generated by the suction blower (32).

2. The vapour extractor hood according to claim 1, **characterized by** a zeolite filter (40) as a deodorization device.

3. The vapour extractor hood according to claim 1 or 2, **characterized in that** the condensation heat exchanger (34) is a metal body lying outside in the air stream of the suction blower (32) and being provided on its inside with an opening having a large heat exchanging surface.

4. The vapour extractor hood according to any one of the claims 1 to 3, **characterized in that** the inlet filter (30) comprises an agglomerator (30b) which is positioned upstream from the particle filter (30a).

5. The vapour extractor hood according to any one of the claims 1 to 4, **characterized by** a water spray device (44) associated with the upstream side of the particle filter (30a) and preferably operating with ultrasound.

6. The vapour extractor hood according to any one of the claims 1 to 5, **characterized in that** the bypass duct (38) is provided with heat exchange ribs (42) on its outside.

7. The vapour extractor hood according to any one of the claims 1 to 6, **characterized by** a flap (26) which is hinged to a housing (20) of the vapour extractor hood (12) and arranged to face the upstream side of the inlet filter (30a).

8. The vapour extractor hood according to claim 7, **characterized in that** walls (28) shaped like segments of a circle are provided on the two opposite lateral ends of the flap (26).

9. The vapour extractor hood according to claim 1, **characterized in that** the condensation heat exchanger (34') is configured as a shallow duct (59) forming the bypass duct (38').

10. The vapour extractor hood according to claim 9, **characterized in that** it includes a suction part (47) as a steam collecting device (46) arranged upstream from the suction opening (22).

11. The vapour extractor hood according to claim 9 or 10, **characterized in that** it includes a suction duct (54) having arranged on its inlet side the inlet filter (30) and on its outlet side the suction blower (32).

12. The vapour extractor hood according to claim 11, **characterized in that** the discharge side of the suction blower (32) opens into an outlet duct (56) leading to the exit opening (24).

13. The vapour extractor hood according to any one of the claims 9 to 12, **characterized in that** the condensation heat exchanger (34') forms, in combination with a trough (58), a boundary for an air flow duct (39) having its inlet side connected to a suction part (47') of the vapour extractor hood (12') and its outlet side to the suction blower (32).

14. The vapour extractor hood according to claim 11 or 12, **characterized in that** a plasma module (60) is arranged in the suction duct (54) downstream from the inlet filter (30).

15. The vapour extractor hood according to claim 14, **characterized in that** an activated-carbon filter (48') is arranged in the suction duct (54) downstream from the plasma module.

16. The vapour extractor hood according to any one of the claims 9 to 15, **characterized in that** the inlet filter (30) has a solid metal block or is a solid metal block.

## Revendications

1. Hotte d'aspiration (12) pour un étuveur combiné (10) avec une porte frontale (14) et un conduit d'évacuation d'air vicié (16) supplémentaire ou sortie d'air vicié, ladite hotte d'aspiration (12) comportant :
- une ouverture d'aspiration (22),
- un filtre d'admission (30) avec au moins un filtre à particules (30a),
- un ventilateur aspirant (32),
- un échangeur thermique de condensation (34) pour la déshumidification des buées,
- un raccord pour le conduit d'évacuation d'air vicié (16) ou la sortie d'air vicié, et
- une ouverture d'évacuation (24) menant de préférence dans l'environnement immédiat de la hotte d'aspiration (12),
**caractérisée**
- **en ce qu**'un conduit de dérivation (38) menant vers le côté amont du filtre d'admission (30) est réalisé pour être raccordé au conduit d'évacuation d'air vicié (16) ou à la sortie d'air vicié, et
- en ce que l'échangeur thermique de condensation (34) peut être alimenté avec le flux d'air généré par le ventilateur aspirant (32).

2. Hotte d'aspiration selon la revendication 1, **caractérisée par** un filtre à zéolithe (40) formant un dispositif destiné à éliminer les odeurs.

3. Hotte d'aspiration selon la revendication 1 ou 2, **caractérisée en ce que** l'échangeur thermique de condensation (34) est un corps métallique, situé à l'extérieur dans le flux d'air du ventilateur aspirant (32) et muni à l'intérieur d'une ouverture avec une grande surface d'échange thermique.

4. Hotte d'aspiration selon l'une quelconque des revendications 1 à 3, **caractérisée en ce que** le filtre d'admission (30) comporte un agglomérateur (30b) monté en amont du filtre à particules (30a).

5. Hotte d'aspiration selon l'une quelconque des revendications 1 à 4, **caractérisée par** un dispositif de pulvérisation d'eau (44), fonctionnant de préférence aux ultrasons et associé au côté amont du filtre à particules (30a).

6. Hotte d'aspiration selon l'une quelconque des revendications 1 à 5, **caractérisée en ce que** le conduit de dérivation (38) comporte des ailettes d'échange thermique (42) sur son côté extérieur.

7. Hotte d'aspiration selon l'une quelconque des revendications 1 à 6, **caractérisée par** un volet (26) articulé contre un carter (20) de la hotte d'aspiration (12) et menant vers le côté amont du filtre d'admission (30a).

8. Hotte d'aspiration selon la revendication 7, en ce qu'aux deux extrémités latérales face à face du volet (26) sont montées des parois (28) en forme de segment de cercle.

9. Hotte d'aspiration selon la revendication 1, **caractérisée en ce que** l'échangeur thermique de condensation (34) est réalisé sous la forme d'un conduit plat (59), qui forme le conduit by-pass (38').

10. Hotte d'aspiration selon la revendication 9, **caractérisée en ce qu'**elle comporte un élément d'aspiration (47) formant un dispositif d'absorption de la vapeur (46) et monté en amont de l'ouverture d'aspiration (22).

11. Hotte d'aspiration selon la revendication 9 ou 10, **caractérisée en ce qu'**elle comporte un conduit d'aspiration (54), sur le côté admission duquel est monté le filtre d'admission (30) et sur le côté d'évacuation duquel est monté le ventilateur aspirant (32).

12. Hotte d'aspiration selon la revendication 11, **caractérisée en ce que** le côté de transport du ventilateur aspirant (32) débouche dans un conduit d'évacuation (56) qui mène vers l'ouverture de sortie (24).

13. Hotte d'aspiration selon l'une quelconque des revendications 9 à 12, **caractérisée en ce que** l'échangeur thermique de condensation (34'), conjointement avec une cuve (58), délimite un conduit de circulation d'air (39), dont le côté d'admission est relié à un élément d'aspiration (47') de la hotte d'aspiration (12) et dont le côté d'évacuation est relié au ventilateur aspirant (32).

14. Hotte d'aspiration selon la revendication 11 ou 12, **caractérisée en ce qu'**un module plasma (60) est monté dans le conduit d'aspiration (54) en aval du filtre d'admission (30).

15. Hotte d'aspiration selon la revendication 14, **caractérisée en ce qu'**un filtre à charbon actif (48'), disposé dans le conduit d'aspiration (54), est monté en aval du module plasma.

16. Hotte 9 à 15 à 4, **caractérisée en ce que** le filtre d'admission (30) comporte un bloc métallique massif ou est un bloc métallique massif.
